# EUROPÄISCHE PATENTSCHRIFT

(11) **EP 0 041 038 B1**
(45) Veröffentlichungstag und Bekanntmachung des Hinweises auf die Patenterteilung: **21.11.1984**
(21) Anmeldenummer: 81810103.2
(22) Anmeldetag: 17.03.1981
(51) Int. Cl.: B02C 18/14

(54) **Kutter zum Schneiden und Mischen von Lebensmitteln**
Cutter for cutting and mixing food
Cutter pour le hachage et le malaxage de produits alimentaires

(30) Priorität: 22.05.1980 CH 4022/80
(43) Veröffentlichungstag der Anmeldung: 02.12.1981
(73) Patentinhaber: C. Hoegger & Cie. AG, CH-9202 Gossau (CH)
(72) Erfinder: Schmidt, Walter, CH-9204 Andwil (CH)

## Beschreibung

Die Erfindung betrifft einen Kutter zum Schneiden und Mischen von Lebensmitteln mit einer drehbar in einem Gehäuse angeordneten Schüssel und mit an einer Messerwelle befestigten, in die Schüssel greifenden, rotierenden Messern, wobei das Gehäuse durch zwei Hauben abgedeckt ist, die etwa mittig oberhalb der Schüssel angelenkt und gegengleich nach oben aufklappbar sind.

Aus der DE-A-2 155 647 ist ein Kutter zum Schneiden und Mischen von Lebensmitteln bekannt. Das Gehäuse dieses Kutters ist als Gußkonstruktion ausgebildet, wobei das Gehäuseoberteil als Messerhaube dient und über ein hinteres Scharnier auf dem Rand des Gehäuseunterteils aufklappbar befestigt ist. Zusätzlich zur aufklappbaren Messerhaube weist der Kutter einen Schutzdeckel auf zur Abdeckung des vorderen Schüsselbereiches. Dieser Schutzdeckel ist an einem Arm befestigt, der die Messerhaube übergreift und hinten am Gehäuseunterteil hochschwenkbar montiert ist. Die Lagerung des Schutzdeckels erfolgt konzentrisch zur Scharnierwelle der Messerhaube.

Der Kutter gemäß der DE-A-2 155647 weist eine Schüssel in Form eines in der Mittelebene halbierten Toroides auf, bei dem die zentrale Partie als Nabe ausgebildet ist. Eine diagonale, senkrechte Ebene teilt eine vordere Bedienungshälfte und eine hintere Bearbeitungshälfte voneinander ab. Hinter der Bearbeitungshälfte sind eine Messerabdeckung direkt und ein Kutterdekkel für die Bedienungshälfte über zwei Arme schwenkbar gehaltert, so daß nach Abheben des Kutterdeckels auch die Messerabdeckung von über der Schüssel nach hinten verschwenkbar ist, so daß die beiden Deckel für eine Bedienung der Kuttermesser, bei Reinigung oder Wartung im Wege stehen. Bei größeren Maschinen muß das Personal in die Schüssel steigen, um die Messer reinigen zu können. Die Gefahr des Ausrutschens in der nassen Schüssel ist groß und hat schon verschiedentlich zu Verletzungen geführt. Die Messerhaube kann erst geöffnet werden, wenn vorher der Schutzdeckel aufgeklappt worden ist. Dieser stellt somit eine weitere Behinderung für das Bedienungspersonal dar. Die Gußkonstruktion des Kutters ist aufwendig und weist ein hohes Gewicht auf. Die Antriebsmotoren, die Getriebe und die elektrischen Steueranordnungen für die Motoren sind im gleichen Raum untergebracht, was insbesondere bei größeren Maschinen den Transport und die Montage erschwert.

Um eine bessere Zugänglichkeit zu den Messern zu erhalten, wird in der DE-B-2 425 142 vorgeschlagen, etwa mittig oberhalb der Schüssel eine Scharnierwelle vorzusehen, an der die Messerhaube und der Schutzdeckel angelenkt sind. Die beiden Abdeckungen können unabhängig voneinander um die gemeinsame Scharnierwelle gegengleich aufgeklappt werden. Der Schutzdeckel besteht zweckmäßigerweise aus Plexiglas, damit das Gut während des Schneidens und Mischens beobachtet werden kann. Die aufgeklappte Messerhaube bildet hinten kein Hindernis mehr, so daß die Wartungsarbeiten rascher und bequemer durchgeführt werden können im Vergleich zum Kutter gemäß der DE-A-2 155 647. Die schräg oberhalb der Schüssel angeordnete Scharnierwelle wirkt aber störend und bedingt einen unnötig großen Leerraum oberhalb der Schüssel. Ihre Lagerung und ihre Ausbildung mit zwei konzentrischen Hohlwellen ist kompliziert. Infolge des geringen Öffnungswinkels können die beiden Hauben nicht gleichzeitig vollständig geöffnet werden, und sie sind auch schlecht abzudichten, was insbesondere bei Vakuumkuttern von Nachteil ist.

Aufgabe der neuen Erfindung ist es, einen Kutter in Leichtbauweise zu schaffen, der preisgünstig hergestellt werden kann, der einfach zu transportieren und zu montieren ist und dessen Wartung und Unterhaltsarbeiten problemlos und bequem, ohne Unfallgefahr, durchgeführt werden können.

Diese Aufgabe wird erfindungsgemäß durch die Merkmale im Kennzeichen des Anspruches 1 gelöst.

Die Hauptplatte, die Seitenwand und das Joch bilden das tragende Element des Kutters, an dem alle wichtigen funktionellen Teile befestigt sind. Durch die in sich geschlossene Konstruktion wird ein geschlossener Kraftfluß und eine hohe Stabilität des Maschinenaggregates erzielt.

Bei einer vorteilhaften Ausführungsform ist die Messerwelle in einem waagerechten, an der Seitenwand befestigten Tragarm gelagert, wobei dieser Tragarm mit dem Joch verbunden ist und über eine Stützwand auf der Hauptplatte abgestützt ist. Dadurch wird eine weitere Versteifung des tragenden Elementes erzielt.

Zweckmäßigerweise sind die beiden Hauben über unabhängige Scharniere mit dem Joch verbunden, wobei die Scharniere parallel und im Abstand voneinander beidseits des Joches angeordnet sind. Durch die Verwendung zweier Scharniere ist eine bessere Abdichtung der Hauben möglich, und die Öffnungswinkel bei gleichzeitigem Öffnen der beiden Hauben ist größer als bei nur einem gemeinsamen Scharnier.

Nachstehend wird anhand der Zeichnungen ein Ausführungsbeispiel der Erfindung näher erläutert. Es zeigt
Fig. 1 eine Seitenansicht eines Kutters, wobei zur besseren Veranschaulichung die Maschinenverschalung teilweise weggelassen ist,
Fig. 2 eine Draufsicht auf den Kutter gemäß Fig.1,
Fig. 3 eine Stirnansicht auf den Kutter gemäß Fig. 1 und
Fig. 4 eine Stirnansicht auf den Kutter gemäß Fig. 1, wobei die Abdeckhauben geöffnet sind.

Der in den Figuren dargestellte Kutter besteht aus dem Maschinenaggregat 1 und dem an diesen angeflanschten Schaltschrank 2 in Leichtbauweise. Durch die zweiteilige Ausbildung des Kutters ist dieser als Ganzes gesehen preisgünstiger und im Gewicht leichter verglichen mit konventionellen Kuttern mit einteiligem Gehäuse. Der Transport und die Montage sind einfacher, und Servicearbeiten können leichter durchgeführt werden.

Das Maschinenaggregat weist eine waagerechte Stahlplatte 3 auf, in der die senkrechte Antriebswelle 8 für die oberhalb der Platte angeordnete Schüssel 4 drehbar gelagert ist. Der aus dem Elektromotor 6 und dem Getriebeblock 7 bestehende Schüsselantrieb 5 ist unten an der Platte 3 montiert, wobei die vertikale Antriebswelle 8 die Platte 3 durchdringt.

Ebenfalls unten an der Platte 3 ist der Motor 9 für den Antrieb der Kuttermesser 10 montiert. Die horizontale Motorwelle 11 ragt seitlich teilweise in den Schaltschrank 2 hinein. Der Antrieb der Messerwelle 16 erfolgt vom Hauptmotor 9 aus über die beiden Poullies 13, 14 und den Antriebsriemen 15. Die horizontale Messerwelle 16 ist oberhalb der Stahlplatte 3 angeordnet und verläuft etwa rechtwinklig zur Schlüsselachse. Für den Mischgang ist ein Schneckengetriebe 12 vorgesehen, welches über die Halterung 17 an der Platte 3 abgestützt ist und über Freilaufteile auf das Wellenende des Hauptmotors 9 einwirkt. Auf dem unteren Poullie 13 ist eine Bremsscheibe 18 montiert, die von nicht näher dargestellten Bremsbacken betätigt wird, die in einem Bremssattel 19 untergebracht sind. Statt des Schnekkengetriebes 12 könnte auch ein Stirnradgetriebe für den Mischgang vorgesehen sein.

Eine sich nach oben erstreckende Seitenwand 20 ist mit der Platte 3 verschweißt und trägt einen nach innen ragenden Lagerarm 21. Dieser ist an der Seitenwand 20 angeschraubt und ist mit dem inneren und dem äußeren Lager 22 für die Messerwelle 16 versehen. Das Poullie 14 sitzt auf dem in den Schaltschrank 2 hineinragenden Teil des Messerwellenendes.

Im Bereich des inneren Lagers 22 ist der Lagerarm mittels der vertikalen Stützwand 23 auf der horizontalen Platte 3 abgestützt.

Zur Versteifung des Maschinenaggregates dient ein abgewinkeltes Joch 24, welches etwa mittig oberhalb der Schüssel 4 angeordnet ist und diese überspannt. Ein Ende des Joches 24 ist oben an der Seitenwand 20 angeschraubt, währenddem das andere Ende des Joches 24 auf der Stahlplatte 3 abgestützt ist und mit dieser verschraubt ist. Das Joch 24 ist zweckmäßigerweise aus Blech zusammengeschweißt, so daß ein im Querschnitt rechteckiges Hohlprofil entsteht. Zur Versteifung und zur Schwingungsdämpfung kann der Innenraum des Joches 24 mit Beton gefüllt sein. Es ist auch möglich, das Joch mit einer Kunstharzmasse auszuschäumen oder mit einer Holzbetonmasse zu füllen.

Die Stahlplatte 3, die Seitenwand 20 und das Joch 24 bilden das tragende Element des Maschinenaggregates, an dem alle wichtigen funktionellen Teile montiert sind. Durch die in sich geschlossene Konstruktion wird ein geschlossener Kraftfluß gewährleistet, wodurch eine hohe Maschinenstabilität erzielt wird.

Der Tragarm 21, der ebenfalls am Joch 24 befestigt ist, bildet mit der Stützwand 23 eine zusätzliche Versteifung des Maschinenaggregates. Schließlich trägt die äußere Maschinenverschalung 27 ebenfalls zur Versteifung bei. Ein weiterer Vorteil des Joches 24 ist darin zu sehen, daß es eine über die Mitte reichende, geradlinige Abdeckung der Schüssel 4 bildet und dadurch den Zugriff zu den Messern 10 bei offenem Schutzdeckel erschwert.

Die Stahlplatte 3 ist über vier Winkelprofilsäulen 28 mit einem Bodenrahmen 29 aus Winkelprofilen verbunden. Dieser ist seinerseits über die Füße 30 auf dem Boden abgestützt. Der wegnehmbare Schaltschrank 2 ist am Grundrahmen und an der Stirnwand 20 angeflanscht.

Die Messerhaube 32 und der vordere Schutzdeckel 31 sind je mit einem Scharnier 33 bzw. 34 am Joch 24 angelenkt, derart, daß sie unabhängig voneinander gegengleich nach oben aufgeklappt werden können. Die beiden Scharniere 33, 34 sind beidseits des Joches im Abstand voneinander angeordnet, wodurch bei gleichzeitigem Öffnen der beiden Hauben ein relativ gro- ßer Öffnungswinkel möglich ist.

Die Betätigung der Hauben erfolgt in nicht näher dargestellter Weise durch Hydraulikzylinder. Der Kutter kann dicht abgeschlossen sein, um im Innenraum ein Vakuum zu erzeugen, damit das Gut bei der Bearbeitung nicht mit Luft durchsetzt wird.

## Patentansprüche

1. Kutter zum Schneiden und Mischen von Lebensmitteln mit einer drehbar in einem Gehäuse angeordneten Schüssel (4) und mit an einer Messerwelle (16) befestigten, in die Schüssel (4) greifenden, rotierenden Messern (10), wobei das Gehäuse durch zwei Hauben (31, 32) abgedeckt ist, die etwa mittig oberhalb der Schüssel (4) angelenkt und gegengleich nach oben aufklappbar sind, dadurch gekennzeichnet, daß die tragenden Elemente für die funktionellen Teile des Kutters eine unterhalb der Schüssel (4) angeordnete Hauptplatte (3) mit einer an deren einen Seite nach oben ragenden Seitenwand (20) und ein die Schüssel (4) etwa mittig überspannendes, abgewinkeltes, sich an der gegenüberliegenden Seite der Hauptplatte (3) abstützendes Joch (24) aufweisen.

2. Kutter nach Anspruch 1, dadurch gekennzeichnet, daß die Schüssel (4) in der Hauptplatte (3) gelagert ist, und daß an der Unterseite der Platte (3) die Antriebe (6, 7, 9) für die Schüssel (4) und die Messer (10) montiert sind

3. Kutter nach Anspruch 1, dadurch gekennzeichnet, daß die etwa quer zur Achse der Schüssel (4) verlaufende Messerwelle (16) in einem waagerechten, an der Seitenwand (20) befestigten, nach innen ragenden Tragarm (21) gelagert ist, und daß der Tragarm (21) mit dem Joch (24) verbunden ist und über eine Stützwand (23) auf der Hauptplatte (3) abgestützt ist.

4. Kutter nach Anspruch 3, dadurch gekennzeichnet, daß ein Ende der Messerwelle (16) nach außen aus der Seitenwand (20) herausragt und ein Poullie (14) trägt, welches über einen Riemen (15) von der Welle (11) des waagerecht montierten Antriebsmotors (9) angetrieben ist.

5. Kutter nach Anspruch 1, dadurch gekennzeichnet, daß das Joch (24) als Hohlprofil ausgebildet ist, wobei der Innenraum des Joches (24) zur Versteifung und Schwingungsdämpfung mit einer Füllmasse gefüllt ist.

6. Kutter nach Anspruch 1, dadurch gekennzeichnet, daß die beiden Hauben (31, 32) über Scharniere (33, 34) mit dem Joch (24) verbunden sind, und daß die Scharniere (33, 34) im Abstand voneinander beidseits des Joches (24) angeordnet sind.

7. Kutter nach Anspruch 1, dadurch gekennzeichnet, daß er ein Maschinenaggregat (1) umfaßt, an dem ein Schaltschrank (2) lösbar angeflanscht ist.

## Claims

1. A processor for cutting and mixing foods, the processor having a dish (4) disposed rotatably in a casing and rotating cutters (10) which are secured to a shaft (16) and extend into the dish (4), the casing being covered by two hoods (31, 32) which are pivoted substantially centrally above the dish (4) and can be hinged upwards in identical and opposite manner to one another, characterised in that the bearing elements for the operative parts of the processor comprise a main plate (3) disposed below the dish (4), a side wall (20) extending upwards on one side of the main plate (3), a bent bearing yoke (24) which spans the dish (4) substantially centrally being provided which bears on the opposite side of the main plate (3).

2. A processor according to claim 1, characterised in that the dish (4) is mounted in the main plate (3) and the drives (6, 7, 9) for the dish (4) and cutters (10) are disposed on the underside of the plate (3).

3. A processor according to claim 1, characterised in that the cutter shaft (16), which extends substantially transversely of the axis of the dish (4), is mounted in a horizontal inwardly extending support arm (21) secured to the side wall (20), and the support arm (21) is connected to the yoke (24) and bears by way of a wall (23) on the main plate (3).

4. A processor according to claim 3, characterised in that one end of the cutter shaft (16) extends to the outside from the side wall (20) and carries a pulley (14) driven by way of a belt (15) by the shaft (11) of the horizontally mounted driving motor (9).

5. A processor according to claim 1, characterised in that the yoke (24) is a hollow section member, the yoke interior being filled with a filling to strengthen it and damp vibrations.

6. A processor according to claim 1, characterised in that the two hoods (31, 32) are connected by way of hinges (33, 34) to the yoke (24) and the hinges (33, 34) are disposed in spaced-apart relationship from one another on either side of the yoke (24).

7. A processor according to claim 1, characterised in that it comprises a machine unit (1) to which a switching cupboard (2) is releasably flanged on.

## Revendications

1. Broyeur pour hacher et mélanger des aliments, comprenant un bol (4) monté à rotation dans un boîtier, ainsi que des couteaux rotatifs (10) qui sont calés sur un arbre (16) porte-couteaux et s'engagent dans ledit bol (4), ledit boîtier étant recouvert par deux capots (31, 32) qui sont articulés sensiblement au centre au-dessus dudit bol (4) et peuvent être relevés symétriquement par pivotement, broyeur caractérisé par le fait que les éléments de support des parties fonctionnelles de ce broyeur comprennent une plaque principale (3) disposée au-dessous du bol (4) et munie d'une paroi latérale (20) en saillie vers le haut sur l'un de ses côtés, ainsi qu'un étrier coudé (24) qui, surplombant ledit bol (4) sensiblement en son centre, est en appui sur le côzoté opposé de ladite plaque principale (3).

2 Broyeur selon la revendication 1, caractérisé par le fait que le bol (4) est monté dans la plaque principale (3); et par le fait que les éléments (6, 7, 9) d'entraînement dudit bol (4) et des couteaux (10) sont montés à la face inférieure de ladite plaque (3).

3. Broyeur selon la revendication 1, caractérisé par le fait que l'arbre (16) porte-couteaux, s'étendant à peu près perpendiculairement à l'axe du bol (4), est monté dans un bras horizontal portée (21) qui est fixé à la paroi latérale (20) et dépasse vers l'intérieur; et par le fait que ce bras de portée (21) est relié à l'étrier (24) et prend appui sur la plaque principale (3) par l'intermédiaire d'une paroi de soutien (23).

4. Broyeur selon la revendication 3, caractérisé par le fait qu'une extrémité de l'arbre (16) porte-couteaux fait saillie vers l'extérieur au-delà de la paroi latérale (20) et supporte une poulie (14) qui est menée, par l'intermédiaire d'une courroie (15), par l'arbre (11) du moteur d'entraînement (9) monté horizontalement.

5. Broyeur selon la revendication 1, caractérisé par le fait que l'étrier (24) est réalisé sous la forme d'un profil creux, l'espace interne de cet étrier (24) étant comblé d'une masse de remplissage à des fins de rigidification et d'amortissement des vibrations.

6. Broyeur selon la revendication 1, caractérisé par le fait que les deux capots (31, 32) sont reliés à l'étrier (24) par le biais de charnières (33, 34); et par le fait que ces charnières (33, 34) sont disposées avec un espacement mutuel de part et d'autre dudit étrier (24).

7. Broyeur selon la revendication 1, caractérisé par le fait qu'il englobe un groupe (1) qui constitue la machine et auquel une armoire de commutation (2) est bridée amoviblement.
